# EUROPÄISCHE PATENTSCHRIFT

(11) **EP 1 147 981 B1**
(45) Veröffentlichungstag und Bekanntmachung des Hinweises auf die Patenterteilung: **22.09.2004**
(21) Anmeldenummer: 01101880.1
(22) Anmeldetag: 27.01.2001
(51) Int. Cl.: B63B 19/00, E06B 3/66, E06B 3/54, E04B 2/96

(54) **Glasverbundplatte**
Composite glass pane
Vitrage composite

(30) Priorität: 19.04.2000 DE 20007173 U
(43) Veröffentlichungstag der Anmeldung: 24.10.2001
(73) Patentinhaber: GLASWERKE ARNOLD GmbH & Co. KG, 73630 Remshalden (DE)
(72) Erfinder: Schreiner, Herbert, Dr.-Ing., 91710 Gunzenhausen (DE)
(74) Vertreter: Dreiss, Fuhlendorf, Steimle & Becker

(56) Entgegenhaltungen:
- EP-A- 0 611 854
- WO-A-96/26336

## Beschreibung

Die vorliegende Erfindung bezieht sich auf eine Glasverbundplatte für Bauverkleidungs-, Fahrzeug-, Schiffsverglasungen und dergleichen nach dem Oberbegriff des Anspruchs 1.

Eine Glasverbundplatte für Wand- und Gebäudeverkleidungen der eingangs genannten Art ist aus der EP 0 611 854 B1 bekannt geworden. Bei dieser Glasverbundplatte ist das Konstruktionselement aus einem ebenen dünnen Metallblech und einem Schraubbolzen zusammengesetzt. Das ebene dünne Metallblech ist durch Aufwalzen unter Zwischenfügen der wärmeaktivierbaren Klebefolie auf die Glasscheibe aufgebracht. Der senkrecht abstehende Gewindebolzen ist auf das Metallblech geschweißt. Es versteht sich, dass diese Art von aus der Glasebene herausragendem Konstruktionselement relativ aufwendig in der Anbringung an der Glasscheibe und der Herstellung ist, da zunächst das ebene Metallblech auf die Glasscheibe aufgebracht werden muss und danach in einem weiteren Verfahrensschritt der Gewindebolzen anzuschweißen ist. Dabei ist das Anschweißen des Gewindebolzens an das bereits aufgebrachte Metallblech schwierig und vorsichtig durchzuführen, um zu vermeiden, dass sich das Metallblech auch an seiner Sichtseite beim Schweißvorgang verfärbt.

Bei einer aus der WO 96/26336 A1 bekannten Glasverbundplatte der eingangs genannten Art ist auf der Innenseite des Randbereichs der Außenscheibe eine erste Klebstoffschicht, ein Metallblechstreifen und eine zweite Klebstoffschicht, auf welcher das Konstruktionselement gehalten ist, vorgesehen. Diese Schichten sowie das Konstruktionselement grenzen unmittelbar an den Isolierglasrandverbund an. Damit verbleibt möglicherweise ein Spalt zwischen den genannten Schichten und dem Konstruktionselement einerseits und dem Isolierglasrandverbund andererseits. Außerdem ist das nach dem Befestigen des Konstruktionselements an der Außenscheibe erfolgende Anbringen des Isolierglasrandverbundes mit der Innenscheibe schwierig.

Aufgabe der vorliegenden Erfindung ist es deshalb, eine Glasverbundplatte für Bauverkleidungs-, Fahrzeug-, Schiffsverglasungen und dergleichen der eingangs genannten Art zu schaffen, die einfacher aufgebaut ist und hergestellt werden kann und bei der das Halten des Konstruktionselementes an bzw. auf der Glasscheibe vereinfacht ist.

Zur Lösung dieser Aufgabe sind bei einer Glasverbundplatte für Bauverkleidungs-, Fahrzeug-, Schiffsverglasungen und dergleichen der genannten Art die im Anspruch 1 angegebenen Merkmale vorgesehen.

Durch die erfindungsgemäßen Maßnahmen ist ein besonders vorteilhafter Anschluss des Konstruktionselementes an den Isolierglasrandverbund und eine weitere Verbesserung der Befestigungsqualität erreicht. Außerdem kann dadurch der Randverbund nach außen optisch abgedeckt werden und es ist an dieser Stelle kein UV-beständiger Kleber notwendig. Das Konstruktionselement kann in einem einzigen Arbeitsgang auf die Glasscheibe aufgebracht werden, ohne dass hinsichtlich der Befestigungsqualität und des Aussehens von der Sichtseite her Nachteile in Kauf genommen werden müssen. Das Konstruktionselement kann ein einteilig gebogenes Metallblech oder ein solches sein, das aus mehreren Teilen zusammengesetzt ist.

Vorteilhafte Ausgestaltungen hinsichtlich des Konstruktionselementes ergeben sich aus den Merkmalen eines oder mehrerer der Ansprüche 2 bis 5.

Weitere Einzelheiten der Erfindung sind der folgenden Beschreibung zu entnehmen, in der die Erfindung anhand der in der Zeichnung dargestellten Ausführungsbeispiele näher beschrieben und erläutert ist. Es zeigen:
- Fign. 1 bis 4: Ausführungsbeispiele einer Glasverbundplatte in Form einer Isolierglasscheibe mit einem Halte-bzw. Befestigungsprofil gemäß vorliegender Erfindung und
- Fig. 5: ein Montagebeispiel für die Anwendung an einer Gebäudefassade mit aneinander anschließenden benachbarten Isolierglasverbundplatten.

Die in der Zeichnung dargestellte Glasverbundplatte 10, 10', 10'' bzw. 10''' besteht im Wesentlichen aus einer Innenscheibe 11 und einer Außenscheibe 12, die über einen Isolierglasrandverbund 13 miteinander verbunden sind. Dadurch ist die Glasverbundplatte 10 als Isolierglasverbundplatte ausgebildet. Beim dargestellten Ausführungsbeispiel ist die Außenscheibe 12 rundum verlaufend größer als die Innenscheibe 11, so dass sich rund um die Isolierglasverbundplatte 10 ein über die Innenscheibe 11 bzw. den Randverbund 13 überstehender Randbereich 14 der Außenscheibe 12 ergibt. Beim dargestellten Ausführungsbeispiel ist die Innenscheibe 11 dünner als die Außenscheibe 12. Innenscheibe 11 und/oder Außenscheibe 12 können eine einfache Glasscheibe oder eine Verbundsicherheitsglasscheibe sein. Es versteht sich, dass die Außenscheibe 12 auch lediglich an zwei einander gegenüberliegenden Seiten den gegenüber der Innenscheibe 11 vergrößerten Randbereich 14 aufweisen kann.

Die Außenscheibe 12 ist an ihrem Randbereich 14 einschließlich des vom Isolierglasrandverbund 13 überdeckten Bereichs 16 und teilweise auch an ihrer Stirn 17 von einem als Halte- und/oder Befestigungsprofil ausgebildeten Konstruktionselement 18, 19, 20 bzw. 21 überdeckt. Das Profil 18, 19, 20 bzw. 21, das aus der Ebene der Außenscheibe 12 herausragt und zur Ebene der Innenscheibe 11 hinweist, ist über eine wärmeaktivierbare Polyvinylbutyral (PVB)-Klebefolie 23 mit der Innenfläche 24 der Außenscheibe 12 fest verbunden. Bei allen Varianten des Profils 18, 19, 20, 21 ist die Klebefolie 23 an den Bereichen der Innenfläche 24 der Außenscheibe 12 angeordnet, denen eine ebene Fläche des Profils 18, 19, 20 bzw. 21 gegenüberliegt. Bei einigen Ausführungsformen ist die Klebefolie 23 auch teilweise an der Stirn 17 der Außenscheibe 12 dann vorgesehen, wenn das Profil 18, 19 bzw. 21 die Stirn 17 der Außenscheibe 12 teilweise überdeckt.

Das Profil 18, 19, 20 bzw. 21 wird auf die Außenscheibe 12 längs deren Bereiche 14 und 16 und ggf. 17 über die wärmeaktivierbare Klebefolie 23 aufgebracht, bevor die Außenscheibe 12 über den Isolierglasrandverbund 13 mit der Innenscheibe 11 verbunden wird. Zum Verbinden von Außenscheibe 12 und Profil 18, 19, 20 bzw. 21 wird zunächst die PVB-Klebefolie 23 auf die betreffenden Bereiche 14, 16 und ggf. 17 der Außenscheibe 12 gebracht und danach das Profil 18, 19, 20 bzw. 21 aufgelegt. Dieser aus Außenscheibe 12, PVB-Folie 23 und Profil 18, 19, 20 bzw. 21 bestehende Verbund wird in eine Membranpressenvorrichtung verbracht, in der mittels eines Luftdruckkissens das metallische Profil 18, 19, 20 bzw. 21 unter Einwirkung von Wärme zur Aktivierung der PVB-Klebefolie 23 auf die Außenscheibe 12 gedrückt wird. Auf diese Weise ergibt sich ein fester und qualitativ hochwertiger Verbund zwischen der Außenscheibe 12 und dem Profil 18, 19, 20 bzw. 21.

Gemäß einer Variante wird der aus Außenscheibe 12, Klebefolie 23 und Metallprofil 18, 19, 20 bzw. 21 bestehende Verbund in einer geeigneten Vorrichtung einem Vakuumsackverfahren unterworfen, wobei der Verbund in einen luftdichten und mit einer Vakuumvorrichtung verbundenen Sack oder dergleichen eingepackt wird. Durch Anwendung von Vakuum wird das Metallprofil 18, 19, 20 bzw. 21 auf die Außenscheibe 12 gedrückt, wobei gleichzeitig unter Anwendung von Wärme die PVB-Klebefolie 23 aktiviert wird. Auch dadurch ergibt sich ein fester Verbund zwischen Profil und Außenscheibe.

In beiden Herstellungsverfahren ist es möglich, beliebig geformte Profile 18, 19, 20, 21 in der vorgegebenen Lage auf die Außenscheibe 12 zur Klebeverbindung zu drücken.

Das Profil 18, 19, 20 bzw. 21 ist, wie erwähnt, ein Metallprofil und dabei aus vorzugsweise nicht rostendem Stahl bzw. V2A-Stahl. Jedes Profil 18, 19, 20 bzw. 21 ist einstückig aus einem derartigen Metallblech geformt, das bspw. eine Dicke im Bereich von 0,5 - 2,0 mm aufweist. In allen dargestellten Fällen besitzt das Profil 18, 19, 20 bzw. 21 einen ebenen Bereich 38, 39, 40 bzw. 41, mit dem es auf die Außenscheibe 12 aufgebracht ist und dessen freies Ende zwischen Außenscheibe 12 und Randverbund 13 vorgesehen ist. Das Metallblech 26 ist unter beliebigen Winkeln, vorzugsweise rechtwinklig gebogen und/oder gefalzt, d. h. um 180 ° umgebogen. Es versteht sich, dass das Metallprofil 18, 19, 20 bzw. 21 stattdessen aus mehreren Metallblechabschnitten zusammengesetzt sein kann.

Gemäß Fig. 1 überdeckt das Profil 18 die Randbereiche 14 und 16 sowie teilweise die Stirn 17 der Außenscheibe 12, ist dort gefalzt und dann derart gebogen, dass sich ein auf dem Randbereich 14 der Außenscheibe 12 aufliegender zur Randseite offener U-förmiger Abschnitt 27 ergibt.

Gemäß Fig. 2 ist das Profil 19 ähnlich dem Profil 18 ausgebildet, wobei jedoch der auf dem Randbereich 14 der Außenscheibe 12 aufliegende Abschnitt 28 L-förmig ist.

Ein weiteres ähnliches Profil 21 ergibt sich aus Fig. 4, bei dem der gefalzte Abschnitt 29 in einem Abstand oberhalb des Randbereichs 14 der Außenscheibe 12 galgenartig ausgebildet ist und zum Randverbund 13 zeigt.

Gemäß Fig. 3 ist das Profil 20 insgesamt etwa liegend Z-förmig ausgebildet, d. h., an den sich insbesondere im Bereich 16 befindenden ebenen Abschnitt 40 schließt sich ein in einem bestimmten Abstand oberhalb des restlichen Randbereichs 14 der Außenscheibe 12 verlaufender rechtwinkliger Abschnitt 30 an, dessen freies Ende die Stirn 17 der Außenscheibe 12 etwas überragt.

Fig. 5 zeigt ein Montagebeispiel zweier benachbarter identischer Glasverbundplatten 10 in Verbindung miteinander und in Befestigungsverbindung an bspw. einer Gebäudefassade. Die Glasverbundplatten 10 sind mit einem Profil 18 gemäß Fig. 1 versehen. Wie aus Fig. 5 ersichtlich ist, sind in die Profile 18 Halterungsprofile 32, 32' eingehängt, wobei in diese Verbindung gleichzeitig Befestigungsprofile 33 eingeschoben sind, die über weitere Halter 34, 34' mit einer nicht dargestellten Fassade verbunden bzw. an dieser befestigt sind. Die Halter 34, 34' sind ferner mit einem Dichtungsband 35, 35' bestückt, das auf der Außenseite der Innenscheibe 11 aufliegt. Zwischen den Halterungsprofilen 32, 32' einerseits und dem Halter 34, 34' andererseits ist ein elastisches Dichtungsprofil 36 vorgesehen, das den Spalt 37 zwischen den beiden Glasverbundplatten 10 von außen nach innen abdichtet.

Bei nicht dargestellten Ausführungsbeispielen endet der ebende Bereich des Metallblechs 26 vor dem Isolierglasrandverbund 13 und/oder die Stirn 17 der Außenscheibe 12 bleibt vom Metallblech 26 unbedeckt.

Wenn auch die dargestellten Ausführungsbeispiele auf eine Isolierglasanordnung verweisen, versteht es sich, daß die erfindungsgemäßen Maßnahmen auch bei Einzelscheibenanordnung Verwendung finden können.

## Patentansprüche

1. Glasverbundplatte (10) für Bauverkleidungs-, Fahrzeug-, Schiffsverglasungen und dergleichen, mit einer Innenscheibe (11) und einer mit der Innenscheibe über ein Isolierglasrandverbund (13) verbundenen und die Innenscheibe (11) an mindestens einem Randbereich (14) überragenden Außenscheibe (12), mit einem am Randbereich (14) der Außenscheibe (12) gehaltenen und aus der Glasebene herausragenden einstückigen oder einteilig zusammengesetzten Konstruktionselement (18 bis 21) in Form eines Halte- und/oder Befestigungsprofils und mit einer zwischen der Außenscheibe (12) und einer ebenen Fläche des Konstruktionselementes (18 bis 21) angeordneten wärmeaktivierbaren PVB (Polyvinylbutyral)-Klebefolie (23), **dadurch gekennzeichnet, dass** der eine ebene und flache Randbereich des Halte- und/oder Befestigungsprofils (18 bis 21) zwischen Außenscheibe (12) und Isolierglasrandverbund (13) eingebracht ist.

2. Glasverbundplatte nach Anspruch 1, **dadurch gekennzeichnet, dass** das Halte- und/oder Befestigungsprofil (18 bis 21) aus einem einstückigen nicht rostenden Stahlblech gebogen ist.

3. Glasverbundplatte nach Anspruch 2, **dadurch gekennzeichnet, dass** das Stahlblech (26) gefalzt und/oder rechtwinklig gebogen ist.

4. Glasverbundplatte nach Anspruch 2 oder 3, **dadurch gekennzeichnet, dass** das Stahlblech (26) eine Dicke im Bereich von 0,5 bis 2,0 mm aufweist.

5. Glasverbundplatte nach mindestens einem der vorhergehenden Ansprüche, **dadurch gekennzeichnet, dass** das Halte- und/oder Befestigungsprofil (18 bis 21) im Membranpress- oder Vakuumsackverfahren auf die Glasscheibe (12) aufgebracht ist.

## Claims

1. Composite glass pane (10) for glazing of building facings, vehicle glazing, ship glazing and the like, comprising an inner sheet (11) and an outer sheet (12) connected to the inner sheet by means of an insulating glass edge joint (13) and projecting beyond the inner sheet (11) in at least one edge region (14), comprising a construction element (18 to 21) which is integral or assembled into one part and held in the edge region (14) of the outer sheet (12), projects out of the plane of the glass and is in the form of a retaining and/or fastening profile, and comprising a heat-activatable PVB (polyvinylbutyral) adhesive film (23) arranged between the outer sheet (12) and a level surface of the construction element (18 to 21), **characterized in that** the one level and flat edge region of the retaining and/or fastening profile (18 to 21) is introduced between outer sheet (12) and insulating glass edge joint (13).

2. Composite glass pane according to Claim 1, **characterized in that** the retaining and/or fastening profile (18 to 21) is bent from an integral stainless steel sheet.

3. Composite glass pane according to Claim 2, **characterized in that** the steel sheet (26) is folded and/or is bent at right angles.

4. Composite glass pane according to Claim 2 or 3, **characterized in that** the steel sheet (26) has a thickness in the range from 0.5 to 2.0 mm.

5. Composite glass pane according to at least one of the preceding Claims, **characterized in that** the retaining and/or fastening profile (18 to 21) is applied to the glass sheet (12) by the membrane pressing or vacuum bag method.

## Revendications

1. Plaque composite de verre (10) pour des vitrages d'habillage de construction, des vitrages de véhicule, des vitrages de bateau et similaires, comprenant une vitre intérieure (11) et une vitre extérieure (12) reliée à la vitre intérieure par un assemblage de bordure de verre isolant (13) et dépassant de la vitre intérieure (11) sur au moins une zone de bordure (14), comprenant un élément de construction (18 à 21) d'une seule pièce ou assemblé en une seule partie, maintenu sur la zone de bordure (14) de la vitre extérieure (12) et dépassant du plan de verre, sous la forme d'un profilé de retenue et/ou de fixation, et un film adhésif de PVB (polyvinylbutyral) activable par chaleur et disposé entre la vitre extérieure (12) et une surface plane de l'élément de construction (18 à 21), **caractérisée en ce que** la une zone de bordure plane et plate du profilé de retenue et/ou de fixation (18 à 21) est introduite entre la vitre extérieure (12) et l'assemblage de bordure de verre isolant (13).

2. Plaque composite de verre selon la revendication 1, **caractérisée en ce que** le profilé de retenue et/ou de fixation (18 à 21) est plié à partir d'une tôle d'acier d'une seule pièce et inoxydable.

3. Plaque composite de verre selon la revendication 2, **caractérisée en ce que** la tôle d'acier (26) est agrafée et/ou est pliée à angle droit.

4. Plaque composite de verre selon la revendication 2 ou 3, **caractérisée en ce que** la tôle d'acier (26) présente une épaisseur située dans la plage de 0,5 à 2,0 mm.

5. Plaque composite de verre selon au moins l'une quelconque des revendications précédentes, **caractérisée en ce que** le profilé de retenue et/ou de fixation (18 à 21) est appliqué sur la vitre de verre (12) dans le procédé de moulage par membrane ou le procédé de moulage au sac sous vide.
